# EUROPÄISCHE PATENTSCHRIFT

(11) **EP 2 202 690 B1**
(45) Veröffentlichungstag und Bekanntmachung des Hinweises auf die Patenterteilung: **05.10.2016**
(21) Anmeldenummer: 09179635.9
(22) Anmeldetag: 17.12.2009
(51) Int. Cl.: G07B 15/00

(54) **Verfahren zum Schützen von mautspezifischen Daten und/oder von einer Applikation zur Bestimmung von mautspezifischen Daten in einer On-Board-Unit eines Kraftfahrzeuges sowie On-Board-Unit**
Method for protecting toll data and/or an application for determining toll data in an on-board unit of a motor vehicle and on-board unit
Procédé de protection de données spécifiques à la monnaie et/ou d'une application de détermination de données spécifiques à la monnaie dans une unité embarquée d'un véhicule automobile, ainsi qu'unité embarquée

(30) Priorität: 19.12.2008 DE 102008064058
(43) Veröffentlichungstag der Anmeldung: 30.06.2010
(73) Patentinhaber: Vodafone GmbH, 40549 Düsseldorf (DE)
(72) Erfinder: Robl, Christian, Dr., 94560 Offenberg (DE); Birle, Christian, 80797 München (DE); Borsetzky, Frank, 80469 München (DE)
(74) Vertreter: Müller & Schubert

(56) Entgegenhaltungen:
- EP-A1- 1 414 225
- WO-A1-02/13149
- WO-A1-02/075664
- WO-A1-2005/091229
- WO-A1-2008/068679
- WO-A2-03/063088

## Beschreibung

Die vorliegende Erfindung betrifft ein Verfahren zum Schützen von mautspezifischen Daten und/oder von einer Applikation zur Bestimmung von mautspezifischen Daten in einer On-Board-Unit eines Kraftfahrzeuges, wobei aus von einem der On-Board-Unit zugeordneten Satellitenortungssystem empfangenen Positionsdaten des Kraftfahrzeuges und aus fahrzeugspezifischen Angaben in der Applikation zur Bestimmung der mautspezifischen Daten die mautspezifischen Daten bestimmt werden, wobei die mautspezifischen Daten über ein der On-Board-Unit zugeordnetes Mobilfunkmodul an einen Mautbetreiber übertragbar sind. Weiterhin betrifft die Erfindung eine On-Board-Unit für ein Kraftfahrzeug, aufweisend ein Satellitenortungssystem zur Bestimmung der Position des Kraftfahrzeuges, eine Applikation zur Bestimmung von mautspezifischen Daten des Kraftfahrzeuges, ein Mobilfunkmodul zur Übertragung der mautspezifischen Daten an eine Rechnereinheit eines Mautbetreibers, wobei dem Mobilfunkmodul eine SIM-Karte zur Zuordnung des Mobilfunkmoduls zu einem Nutzers der On-Board-Unit sowie zur Herstellung einer Verbindung zu der Rechnereinheit des Mautbetreibers zugeordnet ist, wobei die SIM-Karte einen Speicher zur Speicherung des Betriebssystem der SIM-Karte, von temporären, netzbezogenen Daten, Nummern und Algorithmen zur Zuordnung des Mobilfunkmoduls und der On-Board-Unit zu den Nutzer sowie zur Herstellung einer Verbindung zu der Rechnereinheit des Mautbetreibers aufweist.

Eine On-Board-Unit (OBU) ist ein Gerät, welches in Kraftfahrzeugen, insbesondere Lastkraftwagen, eingesetzt wird, um die automatische Abrechnung in einem Mautsystem zu realisieren. Jede On-Board-Unit ist Eigentum des Mautbetreibers und wird vor dem Einbau auf den Fahrzeugbesitzer, d.h. den Nutzer, personalisiert. Im Wesentlichen wird dabei das eingebaute Mobilfunkmodul, in der Regel das GSM-Modul, und zusätzlich eine Datenkarte des Mautbetreibers registriert. Wird das Fahrzeug verkauft oder stillgelegt, muss die OBU ausgebaut werden und geht an den Mautbetreiber zurück.

Die bekannten On-Board-Units, beispielsweise der Firma Toll-Collect, weisen einen Empfänger für das von den Vereinigten Staaten von Amerika betriebene GPS-Satellitenortungssystem auf, das zur Positionsbestimmung des Kraftfahrzeugs dient. Ferner weist eine derartige On-Board-Unit ein Mobilfunkmodul, d.h. ein GSM-Modul, sowie einen Speicher auf, in dem fahrzeugspezifische Angaben, wie beispielsweise die Anzahl der Fahrzeugachsen, das Kfz-Kennzeichen, die Abgasschadensklasse und die Positionsdaten aller mautpflichtigen deutschen Autobahnen enthalten sind. Aus diesen mautspezifischen Daten und den Signalen des GPS-Satellitenortungssystems bestimmt die On-Board-Unit während der Fahrt des Kraftfahrzeuges die anfallende Maut und speichert diese Informationen als Datenpaket in dem Speicher der On-Board-Unit. Nach dem Erreichen einer bestimmten Datenmenge werden die gespeicherten mautspezifischen Daten über das Mobilfunkmodul an eine Rechnereinheit des Mautbetreibers gesendet.

Das Problem hierbei ist die temporäre sichere Speicherung der sensitiven mautspezifischen Daten, wie z.B. der GPS-Positionen, der Schlüssel und Signaturen zur Übertragung dieser Daten und/oder der Maut-Applikation auf der On-Board-Unit. Nachteilig ist insbesondere, dass eine zusätzliche Datenkarte, d.h. eine zusätzliche Smartkarte, mit einem aufwendigen Verschlüsselungsalgorithmus auf der On-Board-Unit bzw. ein separater Verschlüsselungsbaustein auf der On-Board-Unit installiert werden muss. Dies führt neben dem erhöhten technischen Aufwand zu höheren Kosten für die On-Board-Unit, da zusätzliche Elemente, wie eine Smartkarte, ein Speicher, eine Prozessoreinheit, etc., benötigt werden.

In der WO 02/075664 A1 ist eine On-Board-Unit zur Berechnung von Mautgebühren beschrieben, die eine Datenkarte aufweist, über die die Mautberechnung und - abrechnung erfolgt. In der WO 03/063088 A2 wird eine Lösung offenbart, mittels derer Fahrtpreise in einem öffentlichen Verkehrsnetz ermittelt werden können. Dabei können speziell ausgerüstete Mobiltelefone zum Einsatz kommen, die mit einem zentralen Rechner kommunizieren, und deren Position zur Bestimmung von Gebühren ermittelt werden kann. Die WO 2008/068679 A1 beschreibt ein Mautsystem, bei dem ein damit ausgerüstetes Fahrzeug stillgelegt wird, wenn die erforderliche Maut nicht entrichtet wird.

Aufgabe der Erfindung ist es, ein einfaches, sicheres und kostengünstiges Verfahren zum Schützen von mautspezifischen Daten und/oder von einer Applikation zur Bestimmung von mautspezifischen Daten in einer On-Board-Unit eines Kraftfahrzeuges zu schaffen. Ferner soll eine On-Board-Unit geschaffen werden, durch die mautspezifische Daten und/oder eine Applikation zur Bestimmung von mautspezifischen Daten einfach, sicher und kostengünstig geschützt werden können.

Erfindungsgemäß werden diese Aufgaben durch ein Verfahren zum Schützen von mautspezifischen Daten und/oder von einer Applikation zur Bestimmung von mautspezifischen Daten in einer On-Board-Unit eines Kraftfahrzeuges mit den Merkmalen gemäß dem unabhängigen Patentanspruch 1 sowie durch eine On-Board-Unit für ein Kraftfahrzeug mit den Merkmalen gemäß dem unabhängigen Patentanspruch 5 gelöst. Weitere Merkmale und Details der Erfindung ergeben sich aus den Unteransprüchen sowie der Beschreibung. Dabei gelten Merkmale und Details, die im Zusammenhang mit dem erfindungsgemäßen Verfahren beschrieben sind, selbstverständlich auch im Zusammenhang mit der erfindungsgemäßen On-Board-Unit, und jeweils umgekehrt, so dass bezüglich der Offenbarung zu den einzelnen Erfindungsaspekten stets wechselseitig Bezug genommen wird.

Gemäß dem ersten Aspekt der Erfindung wird die Aufgabe durch ein Verfahren zum Schützen von mautspezifischen Daten und/oder von einer Applikation zur Bestimmung von mautspezifischen Daten in einer On-Board-Unit eines Kraftfahrzeuges, wobei aus von einem der On-Board-Unit zugeordneten Satellitenortungssystem empfangenen Positionsdaten des Kraftfahrzeuges und aus fahrzeugspezifischen Angaben in der Applikation zur Bestimmung der mautspezifischen Daten die mautspezifischen Daten bestimmt werden, wobei die mautspezifischen Daten über ein der On-Board-Unit zugeordnetes Mobilfunkmodul an einen Mautbetreiber übertragbar sind, wobei die mautspezifischen Daten und/oder die Applikation zur Bestimmung der mautspezifischen Daten in einem Speicher einer SIM-Karte des Mobilfunkmoduls der On-Board-Unit gespeichert werden, wobei bei einer Öffnung der On-Board-Unit ein Öffnungsdetektor einen Passwortschutz der SIM-Karte aktiviert, so dass die gespeicherten mautspezifischen Daten und/oder die Applikation zur Bestimmung der mautspezifischen Daten nicht manipuliert werden, gelöst.

Der Vorteil dieses Verfahrens liegt in der Verwendung der in der On-Board-Unit vorhandenen Standard SIM-Karte des Mobilfunkmoduls, d.h. des GSM-Moduls, für die Speicherung der mautspezifischen Daten und/oder der Applikation zur Bestimmung der mautspezifischen Daten. Es wird ermöglicht, mautspezifische Anwendungen und mautspezifische Daten auf einem separaten Bereich der SIM-Karte zu speichern, so dass diese bei einem Manipulationsversuch nicht gelöscht werden können und somit diese mautspezifischen Daten dann noch zur Berechnung von Gebühren verwendet werden können.

Kern der Erfindung ist, dass mautspezifische Daten, wie beispielsweise Signaturen von Telegrammen sowie temporäre Schlüssel, die während der Kommunikation mit einer Rechnereinheit des Mautbetreibers verwendet werden, sowie spezielle Master-Schlüssel bei dem erfindungsgemäßen Verfahren in dem Speicher der "Standard"-SIM-Karte abgelegt werden. Die SIM-Karte dient somit auch der sicheren Speicherung dieser sensitiven mautspezifischen Daten. Die Verwendung der SIM-Karte ermöglicht den Schutz dieser mautspezifischen Daten für den Fall, dass die On-Board-Unit geöffnet wird und die SIM-Karte entnommen wird. Hierzu können die in der SIM-Karte bereits vorhandenen Verschlüsselungsalgorithmen verwendet werden.

Während des Befahrens einer mautpflichtigen Strecke werden von einem der On-Board-Unit zugeordneten Satellitenortungssystem, insbesondere dem GPS-Satellitenortungssystem oder dem geplanten Galileo-Satellitenortungssystem, Positionsdaten des Kraftfahrzeuges empfangen. Aus diesen Positionsdaten und den fahrzeugspezifischen Angaben, wie der Anzahl der Fahrzeugachsen, dem Kfz-Kennzeichen, der Abgasschadensklasse, etc., werden in der Applikation zur Bestimmung der mautspezifischen Daten die mautspezifischen Daten, insbesondere die angefallenen Mautgebühren bzw. durchfahrenen mautpflichtigen Strecken oder Bereiche oder nur zur Mautberechnung heranzuziehende GPS-Positionen, bestimmt. Diese mautspezifischen Daten werden in bestimmten Abständen, d.h. abhängig von der anfallenden Datenmenge, über das der On-Board-Unit zugeordnete Mobilfunkmodul, insbesondere ein GSM-Modul, an die Rechnereinheit des Mautbetreibers übertragen. Dabei kann die Applikation die anfallende Mautgebühr für das Befahren der zurückgelegten Stecke berechnen und diese der Rechnereinheit des Mautbetreibers mitteilen. Durch die Speicherung aller aktuellen mautspezifischen Daten in dem Speicher der SIM-Karte des Mobilfunkmoduls gehen bei einer unsachgemäßen Öffnung oder Zerstörung der On-Board-Unit die Daten, die zuletzt ermittelt worden sind, aber noch nicht dem Mautbetreiber mitgeteilt worden sind, nicht verloren. Besonders praktikabel ist dabei, wenn neben den mautspezifischen Daten auch die Applikation zur Bestimmung der mautspezifischen Daten in dem Speicher der SIM-Karte gespeichert wird. Hierdurch kann gewährleistet werden, dass keine Daten verloren gehen, da diese die SIM-Karte nicht verlassen.

Besonders vorteilhaft ist ein derartiges Verfahren, bei dem die mautspezifischen Daten und/oder die Applikation zur Bestimmung der mautspezifischen Daten in einem zum ersten Speicherbereich separaten zweiten Speicherbereich der SIM-Karte gespeichert werden. Der erste Speicherbereich der SIM-Karte dient unter anderem zur Speicherung des Betriebssystems der SIM-Karte, von temporären, netzbezogenen Daten, Nummern und Algorithmen zur Zuordnung des Mobilfunkmoduls und der On-Board-Unit zu einem Nutzer sowie zur Herstellung einer Verbindung zu einem Mobilfunknetz. Die Auftrennung des Speichers der SIM-Karte in einen ersten Speicherbereich und einen zweiten Speicherbereich ermöglicht, dass die mautspezifischen Daten und/oder die Applikation zur Bestimmung der mautspezifischen Daten ebenfalls auf der SIM-Karte abgelegt werden können. Ferner wird dadurch ermöglicht, dass die mautspezifischen Daten und/oder die Applikation zur Bestimmung der mautspezifischen Daten einfach, ohne einen zusätzlichen Verschlüsselungsalgorithmus bzw. einen separaten Verschlüsselungsbaustein, vor einem nicht autorisierten Zugriff geschützt werden können. Die Verschlüsselung der mautspezifischen Daten und/oder der entsprechenden Applikation kann durch den bereits auf der SIM-Karte vorhandenen Verschlüsselungsalgorithmus, der beispielsweise zum Schutz der Signalisierungsdaten, der temporären, netzbezogenen Daten und bevorzugten und gesperrten Mobilfunknetzen, dient, getätigt werden.

Erfindungsgemäß ist vorgesehen, dass bei einer Öffnung der On-Board-Unit ein Öffnungsdetektor, d.h. ein Sensor, einen Passwortschutz der SIM-Karte aktiviert, so dass die gespeicherten mautspezifischen Daten und/oder die Applikation zur Bestimmung der mautspezifischen Daten nicht manipuliert oder gelöscht werden können. In beiden Fällen wird durch den Öffnungsdetektor der Passwortschutz der SIM-Karte ausgelöst und aktiviert, wobei der Passwortschutz zur Vereinfachung der On-Board-Unit und der Produktion der SIM-Karte vorteilhafterweise standardmäßig deaktiviert ist. Im Gegensatz zu den bekannten Lösungen, bei denen die Speicherung der mautspezifischen Daten und der Applikation zur Bestimmung der mautspezifischen Daten in einem gesonderten Speicher, insbesondere auf einer zusätzlichen Smartkarte, der On-Board-Unit erfolgt, sind bei der erfindungsgemäßen Lösung die mautspezifischen Daten sowie die Applikation einfach vor unbefugtem Zugriff geschützt. Es ist dem Nutzer und Dritten weder möglich auf die mautspezifischen Daten zuzugreifen, noch diese zu löschen oder zu manipulieren. Der Mautbetreiber jedoch kennt die Zugriffsdaten, insbesondere die PIN, seiner SIM-Karte und kann somit die mautspezifischen Daten wieder auslesen und auch bei Bedarf den Passwortschutz wieder deaktivieren, um die On-Board-Unit erneut funktionsfähig zu machen. So ist gewährleistet, dass eine einmal unsachgemäß behandelte On-Board-Unit nur durch den Mautbetreiber bzw. von von dem Mautbetreiber Bevollmächtigten wieder aktiviert werden kann. Durch die Aktivierung des Passwortschutzes ist auch für die Applikation zur Bestimmung der mautspezifischen Daten keine besondere Behandlung vorgesehen, da die Applikation in diesem Fall automatisch bemerkt, dass keine Kommunikation mit der Rechnereinheit des Mautbetreibers möglich ist und somit die On-Board-Unit auf "Nicht-Erhebungsbereit" setzt.

Bevorzugt ist des Weiteren ein Verfahren, bei dem nach der Aktivierung des Passwortschutzes der SIM-Karte die On-Board-Unit gesperrt ist und dies dem Nutzer der On-Board-Unit akustisch und/oder optisch angezeigt wird. Hierdurch weiß der Nutzer der On-Board-Unit, aber auch der Mautbetreiber, dass die On-Board-Unit unsachgemäß geöffnet worden ist und/oder dass die SIM-Karte aus der On-Board-Unit entnommen worden ist. Besonders bevorzugt wird dies dem Nutzer oder dem Mautbetreiber durch ein Leuchtmittel, wie eine LED, angezeigt.

Gemäß dem zweiten Aspekt der Erfindung wird die Aufgabe durch eine On-Board-Unit für ein Kraftfahrzeug, aufweisend ein Satellitenortungssystem zur Bestimmung der Position des Kraftfahrzeuges, eine Applikation zur Bestimmung von mautspezifischen Daten des Kraftfahrzeuges, ein Mobilfunkmodul zur Übertragung der mautspezifischen Daten an eine Rechnereinheit eines Mautbetreibers, wobei dem Mobilfunkmodul eine SIM-Karte zur Zuordnung des Mobilfunkmoduls zu einem Nutzers der On-Board-Unit sowie zur Herstellung einer Verbindung zu der Rechnereinheit des Mautbetreibers zugeordnet ist, wobei die SIM-Karte einen Speicher zur Speicherung des Betriebssystem der SIM-Karte, von temporären, netzbezogenen Daten, Nummern und Algorithmen zur Zuordnung des Mobilfunkmoduls und der On-Board-Unit zu den Nutzer sowie zur Herstellung einer Verbindung zu der Rechnereinheit des Mautbetreibers aufweist, bei der der Speicher der SIM-Karte zur Speicherung der mautspezifischen Daten und/oder der Applikation zur Bestimmung der mautspezifischen Daten ausgebildet ist, wobei die On-Board-Unit einen Öffnungsdetektor aufweist, der bei einer Öffnung der On-Board-Unit veranlasst, dass ein Passwortschutz der SIM-Karte aktiviert wird, so dass die gespeicherten mautspezifschen Daten und/oder die Applikation zur Bestimmung der mautspezifischen Daten nicht manipuliert werden können, gelöst. D.h., die On-Board-Unit weist vorteilhafterweise Mittel zur Durchführung des Verfahrens gemäß des ersten Aspektes der Erfindung auf.

Durch eine derartige On-Board-Unit wird ermöglicht, dass mautspezifische Daten und/oder eine Applikation zur Bestimmung von mautspezifischen Daten einfach, sicher und kostengünstig geschützt werden können. Der Speicher der SIM-Karte des Mobilfunkmoduls, insbesondere des GSM-Moduls, wird doppelt genutzt. Hierdurch ist kein separater Speicher in der On-Board-Unit notwendig. Der Speicher der SIM-Karte weist bevorzugt einen ersten Speicherbereich zur Speicherung des Betriebssystems der SIM-Karte, von temporären, netzbezogenen Daten, Nummern und Algorithmen zur Zuordnung des Mobilfunkmoduls und der On-Board-Unit zu dem Nutzer sowie zur Herstellung der Verbindung zu der Rechnereinheit des Mautbetreibers und einen zweiten Speicherbereich zur Speicherung der mautspezifischen Daten und/oder der Applikation zur Bestimmung der mautspezifischen Daten auf. Hierdurch kann zur Verschlüsselung der von der Applikation bestimmten mautspezifischen Daten der bereits in der sogenannten Standard-SIM-Karte vorhandene Verschlüsselungsalgorithmus verwendet werden. Dies erspart technischen Aufwand, d.h. es muss keine separate Datenkarte bzw. kein separater Datenspeicher in der On-Board-Unit implementiert werden. Ferner können durch die Doppelnutzung des Speichers der SIM-Karte sowie des dort implementierten Verschlüsselungsalgorithmus Kosten eingespart werden.

Erfindungsgemäß ist bei der On-Board-Unit vorgesehen, dass diese einen Öffnungsdetektor, d.h. einen Sensor, aufweist, der bei einer Öffnung der On-Board-Unit veranlasst, dass ein Passwortschutz der SIM-Karte aktiviert wird, so dass die gespeicherten mautspezifischen Daten und/oder die Applikation zur Bestimmung der mautspezifischen Daten nicht manipuliert werden können. Der Öffnungsdetektor sendet bei einer Öffnung der On-Board-Unit ein Signal an die CPU der SIM-Karte und/oder On-Board-Unit, die den Passwortschutz der SIM-Karte aktiviert. Hierdurch können weder die gespeicherten mautspezifischen Daten, noch die Applikation zur Bestimmung der mautspezifischen Daten aus dem Speicher der SIM-Karte gelöscht oder manipuliert werden.

In dem ersten Speicherbereich der SIM sind alle standardmäßigen Elemente gespeichert, die zur Herstellung einer gesicherten Verbindung von dem Mobilfunkmodul zu einem Netzanbieter notwendig sind. So sind in dem ersten Speicherbereich das Betriebssystem der SIM-Karte, temporäre, netzbezogen Daten,

Informationen zu bevorzugten und gesperrten Mobilfunknetzen, Nummern und Algorithmen zur Zuordnung des Mobilfunkmoduls und damit der On-Board-Unit zu einem Nutzer sowie Programme und Daten zur Herstellung einer Verbindung zu der Rechnereinheit eines Netzanbieters angelegt. Über die in dem ersten Speicherbereich angelegten Daten wird der Nutzer bzw. die On-Board-Unit authentifiziert. Dieser erste Speicherbereich verwaltet beispielsweise die Kundennummer, die so genannte IMSI (IMSI = International Mobile Subscriber Identity, eine PIN (PIN = Personal Identification Number), einen PUK (PUK = Personal Unblocking Key), die teilnehmerbezogene Rufnummer sowie die Algorithmen und Schlüssel für die spätere Authentifizierung und Datenverschlüsselung.

Die zum ersten Speicherbereich separat vorgesehene zweite Speicherbereich ist speziell für die Bestimmung von mautspezifischen Daten, insbesondere für die Berechnung von Mautgebühren, vorgesehen. In diesem zweiten separaten Speicherbereich der SIM-Karte werden alle mautspezifischen Daten, wie Positionsdaten des Kraftfahrzeuges, berechnete Mautgebühren, fahrzeugspezifische Daten, temporäre Schlüssel und Signaturen von Telegrammen, die während der Kommunikation mit dem Mautbetreiber verwendet werden, oder sogenannte Masterschlüssel, gespeichert.

Vorteil bei der Unterteilung des Speichers der SIM-Karte in einen ersten und einen zweiten Speicherbereich, ist die gemeinsame Nutzung von Authentifizierungsalgorithmen und Datenverschlüsselungsalgorithmen. Dies erspart die Implementierung von sonst zusätzlich erforderlichen Authentifizierungsalgorithmen und Datenverschlüsselungsalgorithmen in einem getrennten Speicher, wie aus dem Stand der Technik bekannt.

Ferner ist eine On-Board-Unit bevorzugt, die eine Anzeigeeinrichtung zur Anzeige der Aktivierung des Passwortschutzes der SIM-Karte aufweist. Hierdurch kann unmittelbar erkannt werden, dass der Passwortschutz der SIM-Karte aktiviert ist und dass ein Zugriff auf die gespeicherten mautspezifischen Daten und/oder auf die Applikation zur Bestimmung der mautspezifischen Daten nur nach einer Deaktivierung des Passwortschutzes ermöglicht wird. Die erforderlichen Daten, in der Regel ein PIN, zur Deaktivierung des Passwortschutzes kennt nur der Mautbetreiber, so dass ein Manipulieren oder Löschen der gespeicherten mautspezifischen Daten und/oder der Applikation zur Bestimmung der mautspezifischen Daten durch Unbefugte nicht möglich ist. Die Anzeigeeinrichtung zur Anzeige der Aktivierung des Passwortschutzes der SIM-Karte kann in Form einer akustischen und/oder optischen Anzeige ausgebildet sein. Besonders bevorzugt weist die On-Board-Unit eine LED auf, die die Aktivierung bzw. Deaktivierung des Passwortschutzes der SIM-Karte anzeigt.

## Patentansprüche

1. Verfahren zum Schützen von mautspezifischen Daten und/oder von einer Applikation zur Bestimmung von mautspezifischen Daten in einer On-Board-Unit eines Kraftfahrzeuges, wobei aus von einem der On-Board-Unit zugeordneten Satellitenortungssystem empfangenen Positionsdaten des Kraftfahrzeuges und aus fahrzeugspezifischen Angaben in der Applikation zur Bestimmung der mautspezifischen Daten die mautspezifischen Daten bestimmt werden, wobei die mautspezifischen Daten über ein der On-Board-Unit zugeordnetes Mobilfunkmodul an einen Mautbetreiber übertragbar sind, **dadurch gekennzeichnet, dass** die mautspezifischen Daten und/oder die Applikation zur Bestimmung der mautspezifischen Daten in einem Speicher einer SIM-Karte des Mobilfunkmoduls der On-Board-Unit gespeichert werden, und dass bei einer Öffnung der On-Board-Unit ein Öffnungsdetektor einen Passwortschutz der SIM-Karte aktiviert, so dass die gespeicherten mautspezifischen Daten und/oder die Applikation zur Bestimmung der mautspezifischen Daten nicht manipuliert werden können.

2. Verfahren nach Anspruch 1, **dadurch gekennzeichnet, dass** die SIM-Karte einen ersten Speicherbereich zur Speicherung des Betriebssystems der SIM-Karte, von temporären, netzbezogenen Daten, Nummern und Algorithmen zur Zuordnung des Mobilfunkmoduls und der On-Board-Unit zu einem Nutzer sowie zur Herstellung einer Verbindung zu einem Mobilfunknetz aufweist, wobei die mautspezifischen Daten und/oder die Applikation zur Bestimmung der mautspezifischen Daten in einem zum ersten Speicherbereich separaten zweiten Speicherbereich der SIM-Karte gespeichert werden.

3. Verfahren nach Anspruch 2, **dadurch gekennzeichnet, dass** mautspezifische Signaturen von Telegrammen und/oder temporäre Schlüssel, die während der Kommunikation mit einer Rechnereinheit eines Mautbetreibers verwendet werden, sowie Masterschlüssel in dem separaten zweiten Speicherbereich gespeichert werden.

4. Verfahren nach Anspruch 1, **dadurch gekennzeichnet, dass** nach der Aktivierung des Passwortschutzes der SIM-Karte die On-Board-Unit gesperrt ist und dies dem Nutzer der On-Board-Unit akustisch und/oder optisch angezeigt wird.

5. On-Board-Unit für ein Kraftfahrzeug, aufweisend ein Satellitenortungssystem zur Bestimmung der Position des Kraftfahrzeuges, eine Applikation zur Bestimmung von mautspezifischen Daten des Kraftfahrzeuges, ein Mobilfunkmodul zur Übertragung der mautspezifischen Daten an eine Rechnereinheit eines Mautbetreibers, wobei dem Mobilfunkmodul eine SIM-Karte zur Zuordnung des Mobilfunkmoduls zu einem Nutzers der On-Board-Unit sowie zur Herstellung einer Verbindung zu der Rechnereinheit des Mautbetreibers zugeordnet ist, wobei die SIM-Karte einen Speicher zur Speicherung des Betriebssystem der SIM-Karte, von temporären, netzbezogenen Daten, Nummern und Algorithmen zur Zuordnung des Mobilfunkmoduls und der On-Board-Unit zu den Nutzer sowie zur Herstellung einer Verbindung zu der Rechnereinheit des Mautbetreibers aufweist, **dadurch gekennzeichnet, dass** der Speicher der SIM-Karte zur Speicherung der mautspezifischen Daten und/oder der Applikation zur Bestimmung der mautspezifischen Daten ausgebildet ist, dass die On-Board-Unit einen Öffnungsdetektor aufweist, der bei einer Öffnung der On-Board-Unit veranlasst, dass ein Passwortschutz der SIM-Karte aktiviert wird, so dass die gespeicherten mautspezifischen Daten und/oder die Applikation zur Bestimmung der mautspezifischen Daten nicht manipuliert werden können.

6. On-Board-Unit nach Anspruch 5, **dadurch gekennzeichnet, dass** der Speicher der SIM-Karte einen ersten Speicherbereich zur Speicherung des Betriebssystems der SIM-Karte, von temporären, netzbezogenen Daten, Nummern und Algorithmen zur Zuordnung des Mobilfunkmoduls und der On-Board-Unit zu dem Nutzer sowie zur Herstellung der Verbindung zu der Rechnereinheit des Mautbetreibers und einen zweiten Speicherbereich zur Speicherung der mautspezifischen Daten und/oder der Applikation zur Bestimmung der mautspezifischen Daten aufweist.

7. On-Board-Unit nach einem der vorhergehenden Ansprüche 5 oder 6, **dadurch gekennzeichnet, dass** die On-Board-Unit eine Anzeigeeinrichtung zur Anzeige der Aktivierung des Passwortschutzes der SIM-Karte aufweist.

8. On-Board-Unit nach einem der vorhergehenden Ansprüche 5 bis 7, **dadurch gekennzeichnet, dass** die On-Board-Unit Mittel zur Durchführung des Verfahrens nach einem der Ansprüche 1 bis 4 aufweist.

## Claims

1. A method of protecting toll-specific data and/or of an application for determining toll-specific data in an On-Board-Unit of a motor vehicle, whereby from position data of said motor vehicle being received by a satellite locating system assigned to said On-Board-Unit and from vehicle specific information in said application for determining toll-specific data the toll-specific data being determined, whereby the toll-specific data can be transmitted to a toll operator via a mobile radio module being assigned to said On-Board-Unit, **characterized in that** the toll-specific data and/or the application for determining toll-specific data are stored in a memory unit of a SIM-card of the mobile radio module and that upon an opening of said On-Board-Unit an opening detector activates a password protection of the SIM-card, such that the stored toll-specific data and/or the application for determining the toll-specific data cannot be manipulated.

2. The method according to claim 1, **characterized in that** the SIM-card comprises a first memory area for storing the operating system of the SIM-card, of temporal, network related data, numbers and algorithms for allocating the mobile radio module and the On-Board-Unit to a user as well as for establishing a connection to a mobile phone network, whereby the toll-specific data and/or the application for determining toll-specific data are stored in a second memory area of said SIM-Card, which is separate to the first memory area.

3. The method according to claim 2, **characterized in that** toll-specific signatures of telegrams and/or temporal keys, which are used during the communication with a computer unit of a toll operator, as well as master keys are stored in said separate second memory area.

4. The method according to claim 1, **characterized in that** after the activation of the password protection of the SIM-card the On-Board-Unit is locked and that this is acoustically and/or optically indicated to the user of the On-Board-Unit.

5. An On-Board-Unit for a motor vehicle, comprising a satellite locating system for determining the position of said motor vehicle, an application for determining toll-specific data of said motor vehicle, a mobile radio module for transmitting toll-specific data to a computer unit of a toll operator, whereby a SIM-card for allocating the mobile radio module to a user of said On-Board-Unit as well as for establishing a connection to said computer unit of the toll operator is assigned to said mobile radio module, whereby the SIM-card comprises a memory for storing the operating system of the SIM-card, of temporal, network related data, numbers and algorithms for allocating the mobile radio module and the On-Board-Unit to the user as well as for establishing a connection to the computer unit of the toll operator, **characterized in that** the memory of the SIM-card is provided for storing toll-specific data and/or the application for determining toll-specific data, that the On-Board-Unit comprises an opening detector, which initiates upon an opening of the On-Board-Unit that a password protection of the SIM-card gets activated, such that the stored toll-specific data and/or the application for determining toll-specific data cannot be manipulated.

6. The On-Board-Unit according to claim 5, **characterized in that** the memory of the SIM-Card comprises a first memory area for storing the operating system of the SIM-card, of temporal, network related data, numbers and algorithms for allocating the mobile radio module and the On-Board-Unit to the user as well as for establishing the connection to the computer unit of said toll operator, and a second memory area for storing the toll-specific data and/or the application for determining the toll-specific data.

7. The On-Board-Unit according to anyone of the preceding claims 5 or 6, **characterized in that** the On-Board-Unit comprises an indicator for indicating the activation of the password protection of the SIM-card.

8. The On-Board-Unit according to anyone of the preceding claims 5 to 7, **characterized in that** the On-Board-Unit comprises means for performing the method according to anyone of claims 1 to 4.

## Revendications

1. Procédé de protection de données spécifiques au péage et/ou d'une application pour la détermination de données spécifiques au péage dans une unité embarquée (On-Board-Unit) d'un véhicule automobile, dans lequel, à partir de données de position du véhicule automobile reçues par un système de localisation par satellites attribué à l'unité embarquée et à partir d' indications spécifiques au véhicule, les données spécifiques au péage sont déterminées dans l'application pour la détermination des données spécifiques au péage, dans lequel les données spécifiques au péage sont transmises à un exploitant de péage par le biais d'un module de télécommunications mobiles attribué à l'unité embarquée, **caractérisé en ce que** les données spécifiques au péage et/ou l'application pour la détermination des données spécifiques au péage sont mémorisées dans une mémoire d'une carte SIM du module de télécommunications mobiles de l'unité embarquée et **en ce que**, en cas d'ouverture de l'unité embarquée, un détecteur d'ouverture active une protection par mot de passe de la carte SIM de sorte que les données spécifiques au péage mémorisées et/ou l'application pour la détermination des données spécifiques au péage ne peuvent pas être manipulées.

2. Procédé selon la revendication 1, **caractérisé en ce que** la carte SIM comporte un premier secteur de mémoire pour la mémorisation du système d'exploitation de la carte SIM, de données temporaires liées au réseau, de nombres et d'algorithmes pour l'attribution du module de télécommunications mobiles et de l'unité embarquée à un utilisateur ainsi que pour l'établissement d'une liaison à un réseau de télécommunications mobiles, dans lequel les données spécifiques au péage et/ou l'application pour la détermination des données spécifiques au péage sont mémorisées dans un second secteur de mémoire de la carte SIM séparé du premier secteur de mémoire.

3. Procédé selon la revendication 2, **caractérisé en ce que** des signatures, spécifiques au péage, de télégrammes et/ou des clés temporaires, qui sont employées durant la communication avec une unité de calcul d'un exploitant de péage, ainsi que des clés maître sont mémorisées dans le second secteur de mémoire séparé.

4. Procédé selon la revendication 1, **caractérisé en ce que**, après l'activation de la protection par mot de passe de la carte SIM, l'unité embarquée est bloquée et cela est indiqué à l'utilisateur de l'unité embarquée de manière acoustique et/ou optique.

5. Unité embarquée pour un véhicule automobile, comportant un système de localisation par satellites pour la détermination de la position du véhicule automobile, une application pour la détermination de données spécifiques au péage du véhicule automobile, un module de télécommunications mobiles pour la transmission des données spécifiques au péage à une unité de calcul d'un exploitant de péage, dans laquelle une carte SIM pour l'attribution du module de télécommunications mobiles à un utilisateur de l'unité embarquée ainsi que pour l'établissement d'une liaison à l'unité de calcul de l'exploitant de péage est attribuée au module de télécommunications mobiles, dans laquelle la carte SIM comprend une mémoire pour la mémorisation du système d'exploitation de la carte SIM, de données temporaires liées au réseau, de numéros et d'algorithmes pour l'attribution du module de télécommunications mobiles et de l'unité embarquée à l'utilisateur ainsi que pour l'établissement d'une liaison à l'unité de calcul de l'exploitant de péage, **caractérisée en ce que** la mémoire de la carte SIM est conçue pour la mémorisation des données spécifiques au péage et/ou de l'application pour la détermination des données spécifiques au péage, **en ce que** l'unité embarquée comprend un détecteur d'ouverture qui, en cas d'ouverture de l'unité embarquée, fait en sorte qu'une protection par mot de passe de la carte SIM soit activée de sorte que les données spécifiques au péage mémorisées et/ou l'application pour la détermination des données spécifiques au péage ne peuvent pas être manipulées.

6. Unité embarquée selon la revendication 5, **caractérisée en ce que** la mémoire de la carte SIM comprend un premier secteur de mémoire pour la mémorisation du système d'exploitation de la carte SIM, de données temporaires liées au réseau, de nombres et d'algorithmes pour l'attribution du module de télécommunications mobiles et de l'unité embarquée à l'utilisateur ainsi que pour l'établissement de la liaison à l'unité de calcul de l'exploitation de péage, et un second secteur de mémoire pour la mémorisation des données spécifiques au péage et/ou de l'application pour la détermination des données spécifiques au péage.

7. Unité embarquée selon l'une quelconque des revendications précédentes 5 ou 6, **caractérisée en ce que** l'unité embarquée comprend un système d'affichage pour l'affichage de l'activation de la protection par mot de passe de la carte SIM.

8. Unité embarquée selon l'une quelconque des revendications précédentes 5 à 7, **caractérisée en ce que** l'unité embarquée comprend des moyens pour exécuter le procédé selon l'une quelconque des revendications 1 à 4.
